# EUROPÄISCHE PATENTSCHRIFT

(11) **EP 1 185 398 B1**
(45) Veröffentlichungstag und Bekanntmachung des Hinweises auf die Patenterteilung: **14.05.2003**
(21) Anmeldenummer: 00942014.2
(22) Anmeldetag: 05.06.2000
(51) Int. Cl.: B26D 7/27

(54) **ZWISCHENBLATTZUFÜHREINRICHTUNG FÜR AUFSCHNITTSCHNEIDEMASCHINE**
INTERCALATED SHEET FEEDING DEVICE FOR A COLD CUTS SLICER
UNITE D'ACHEMINEMENT DE FEUILLE INTERCALAIRE POUR UNE MACHINE A DECOUPER UN PRODUIT

(30) Priorität: 10.06.1999 DE 19926461
(43) Veröffentlichungstag der Anmeldung: 13.03.2002
(73) Patentinhaber: Weber Maschinenbau GmbH & Co. KG, 35236 Breidenbach (DE)
(72) Erfinder: WEBER, Günther, D-17033 Neubrandenburg (DE)
(74) Vertreter: Manitz, Finsterwald & Partner GbR
(86) Internationale Anmeldenummer: EP0005130
(87) Internationale Veröffentlichungsnummer: WO00076733

(56) Entgegenhaltungen:
- DE-A- 4 125 539
- DE-A- 19 646 619
- US-A- 3 019 578
- US-A- 4 583 435

## Beschreibung

Die vorliegende Erfindung betrifft eine Vorrichtung zum Aufschneiden von Lebensmittelprodukten nach dem Oberbegriff des Anspruchs 1.

Derartige Vorrichtungen sind grundsätzlich aus dem Stand der Technik bekannt (vgl. US 3,019,578 und US 4,583,435 und dienen dazu, ein Lebensmittelprodukt aufzuschneiden und die aufgeschnittenen Produktscheiben durch Zwischenlagen, beispielsweise eingelegte Papierblätter, voneinander zu trennen. Grundsätzlich hat es sich jedoch als problematisch erwiesen, bei den heutzutage üblichen Schneidgeschwindigkeiten ein ordnungsgemäßes Einlegen des Zwischenblattes zu bewerkstelligen.

Es ist die Aufgabe der vorliegenden Erfindung, eine Vorrichtung der eingangs genannten Art dahingehend zu verbessern, daß auch bei sehr hohen Schnittgeschwindigkeiten bei geringem konstruktiven Aufwand ein ordnungsgemäßes Einlegen von Zwischenblättern zwischen einzelne, geschnittene Produktscheiben möglich ist.

Die Lösung dieser Aufgabe erfolgt durch die Merkmale des Anspruchs 1 und insbesondere dadurch, daß die Zwischenblattzuführeinrichtung eine Drucklufteinrichtung aufweist, die Druckluft in einen Bereich zwischen Endlosbahn und Schneidebene einbringt und zwischen der Endlosbahn und der in der Schneidebene befindlichen froduklfäche einem unterdruck erzeugt. Erfindungsgemäß wird somit die Druckluft zwischen Endlosbahn und Schneidebene eingebracht, so daß durch Anwendung des hydrodynamischen Paradoxons ein Unterdruck zwischen der Endlosbahn und dem auf der Produktauflage befindlichen Produkt erzeugt werden kann. Zwischen der in der Schneidebene befindlichen Fläche des Produktes und der Endlosbahn wird somit eine Luftströmung erzeugt, die bewirkt, daß der Druck in diesem Bereich zwischen Endlosbahn und Lebensmittelprodukt geringer wird als der Luftdruck außerhalb dieses Bereiches und somit auch der Luftdruck auf der anderen Seite der Endlosbahn. Hierdurch wird die Endlosbahn an die in der Schneidebene befindliche Fläche des Produktes angesaugt. Die Endlosbahn kann jedoch nicht an dem Produkt anliegen, da die kontinuierlich zugeführte Luftströmung dies verhindert

Die erfindungsgemäße Vorrichtung besitzt einen äußerst einfachen konstruktiven Aufbau und benötigt nur wenige mechanisch bewegte Teile.

Vorteilhafte Ausführungsformen der Erfindung sind in der Beschreibung, der Zeichnung sowie den Unteransprüchen beschrieben.

Nach einer ersten vorteilhaften Ausführungsform kann die Zwischenblattzuführeinrichtung zumindest einen Luftaustritt aufweisen, der etwa rechtwinklig zur Schneidebene orientiert ist. Eine solche Orientierung des Luftaustrittes hat unerwartet gute Ergebnisse gezeigt, obwohl man erwarten würde, daß eine derart orientierte Luftströmung die Endlosbahn nicht in Richtung der Schneidebene an das Produkt anlegt sondern ein solches Anlegen verhindert.

Nach einer weiteren vorteilhaften Ausführungsform kann die Zwischenblattzuführeinrichtung zumindest einen Luftaustritt aufweisen, der sich - in der Schneidebene gesehen - etwa über den gesamten Bereich der Produktauflage erstreckt. Hierdurch ist sichergestellt, daß das gewünschte Ansaugen der Endlosbahn über im wesentlichen die gesamte Breitenausdehnung des zu schneidenden Lebensmittelproduktes sichergestellt ist.

Bevorzugt weist die Zwischenblattzuführeinrichtung einen im wesentlichen horizontalen Austritt für die Endlosbahn auf, der vorzugsweise im Bereich der Schneidebene angeordnet ist. Eine solche Anordnung hat sich insbesondere bei einer gegenüber der Horizontalen geneigt angeordneten Produktauflage (Neigungswinkel beispielsweise etwa 40°) als vorteilhaft erwiesen, da hierdurch gewährleistet ist, daß die Endlosbahn zunächst in horizontaler Richtung austritt, jedoch anschließend durch den erzeugten Unterdruck parallel zur Schneidebene angesaugt wird. Hierbei ist es besonders vorteilhaft, wenn der Austritt der Endlosbahn und der Luftaustritt der Zwischenblattzuführeinrichtung unter einem spitzen Winkel von etwa 30° bis 40°, insbesondere etwa 35°, zueinander orientiert sind, da in Testversuchen hiermit besonders gute Ergebnisse erzielt werden konnten.

Die Zwischenblattzuführeinrichtung kann einen Austritt für die Endlosbahn aufweisen, der gleichzeitig als Gegenschneide für die Endlosbahn dienen kann. Zum Abschneiden eines Abschnittes der Endlosbahn kann hierbei eine eigene Schneidvorrichtung vorgesehen sein. Es ist jedoch auch möglich, einen Abschnitt der Endlosbahn durch den Schneidvorgang, d.h. durch das in der Schneidebene umlaufende Messer abzutrennen.

Nach einer weiteren vorteilhaften Ausführungsform der Erfindung kann die Zwischenblattzuführeinrichtung zumindest eine Antriebsrolle oder Antriebswalze aufweisen, die den Vorschub der Endlosbahn bewirkt. Der Austritt der Endlosbahn kann entweder unterhalb der Produktzuführung oder auch oberhalb des aufzuschneidenden Produktes vorgesehen werden.

Nach einer weiteren vorteilhaften Ausführungsform der Erfindung ist die Zwischenblattzuführeinrichtung oberhalb der Produktauflage angeordnet, so daß das Zwischenblattmaterial von oben nach unten vor das Produkt zugeführt wird. Dies Ausführungsform hat den Vorteil, daß beim Schneiden entstehende Schneidreste und Verschmutzungen nicht in den Bereich der Zwischenblattzuführeinrichtung gelangen können. außerdem ist ein leichterer Austausch einer leeren Rolle an Zwischenblattmaterial möglich.

Nachfolgend wird die vorliegende Erfindung rein beispielhaft anhand einer vorteilhaften Ausführungsform und unter Bezugnahme auf die beigefügte Zeichnung beschrieben.

Die einzige Figur zeigt schematisch die Seitenansicht einer Vorrichtung gemäß der Erfindung.

Die Figur zeigt schematisch eine Vorrichtung zum Aufschneiden von Lebensmittelprodukten, insbesondere Wurst, Schinken, Käse und dergleichen, mit einer Produktauflage 10, auf der ein schematisch dargestelltes Lebensmittelprodukt 12 angeordnet ist. Die Produktauflage 10 ist unter einem Winkel von etwa 40° zur Horizontalen angeordnet und das Lebensmittelprodukt 12 wird von einer nicht dargestellten Vorschubeinrichtung in Richtung einer Schneidebene S zugeführt.

Ein Messer 14, das als Rotationsschneidmesser ausgebildet ist, rotiert einerseits um seine eigene Drehachse und wird andererseits in der Schneidebene S planetarisch umlaufend angetrieben. Hierdurch können von dem Produkt 12 einzelne Produktscheiben abgeschnitten werden, indem die nicht dargestellte Produktzuführeinrichtung entsprechend vorgerückt wird. Die abgeschnittene Produktscheibe fällt dann auf ein Förderband 16, auf dem ein Stapel aus Produktscheiben oder eine geschindelte Anordnung von Produktscheiben gebildet werden kann.

Um jede geschnittene Produktscheibe mit einem Zwischenblatt zu versehen, ist eine Zwischenblattzuführeinrichtung 20 vorgesehen, die das freie Ende 22 einer Endlosbahn 24 vor das vordere Ende der Produktauflage 10 führt. Die Endlosbahn 24 kann beispielsweise eine Papierbahn sein, die von einer Wickelrolle 26 abgewickelt und um Umlenkrollen 27 und 28 geführt wird. Zum Vorschub der Endlosbahn 24 ist eine angetriebene Rolle 30 vorgesehen, die im Bereich eines Antriebsblockes 32 angeordnet ist.

Wie die Figur zeigt, weist der Antriebsblock 32 eine schräge Zuführebene 34 auf, die unter einem Winkel von etwa 20° zur Horizontalen verläuft. Die Zuführebene 34 geht in einen Austritt 36 über, der im wesentlichen horizontal verläuft, und dessen äußerer Rand 38 in der Schneidebene S liegt und als Gegenschneide zum Abschneiden des freien Endes 22 der Endlosbahn 24 durch das Messer 14 dient.

Die Zwischenblattzuführeinrichtung 20 weist ferner eine Drucklufteinrichtung 40 auf, die eine Druckluftleiste 42 umfaßt. Durch die Druckluftleiste 42 wird vorzugsweise über die gesamte wirksame Breite der Produktauflage 10 Druckluft gegen die Endlosbahn 24 zugeführt, wobei der Luftaustritt 43 der Druckluftleiste 42 und der Austritt 36 der Zwischenblattzuführeinrichtung 20 unter einem Winkel von etwa 35° zueinander orientiert sind. Hierdurch wird Druckluft in einen Bereich zwischen dem freien Ende 22 der Endlosbahn 24 und der Schneidebene S eingebracht, wodurch eine Luftströmung 44 entsteht, die zwischen dem Produkt 12 und dem freien Ende 22 der Endlosbahn 24 einen Druck P2 erzeugt, der geringer ist als der Luftdruck P1 in dem Bereich vor dem freien Ende 22 der Endlosbahn 24. Hierdurch entsteht eine Kraft F, welche das freie Ende 22 der Endlosbahn 24 in Richtung des Produktes 12 drückt. Ein Anhaften der Endlosbahn an dem Produkt 12 kann jedoch nicht erfolgen, da die Luftströmung 44 dies verhindert

Im Betrieb wird aus der in der Figur dargestellten Position das Produkt 12 durch die Vorschubeinrichtung um ein der Schnittbreite entsprechendes Stück vorgeschoben, worauf das Schneidmesser 14 in der Schneidebene S planetarisch umläuft und dadurch eine Produktscheibe von dem Produkt 12 abtrennt. Nach diesem Schneidvorgang trennt das Messer 14 das freie Ende 22 der Endlosbahn 24 an dem als Gegenschneide dienenden Rand 38 der Zwischenblattzuführeinrichtung 20 ab. Gleichzeitig fällt die abgeschnittene Produktscheibe auf das Förderband 16, wobei beim Auftreffen der Produktscheibe auf dem Förderband 16 an deren Unterseite der abgeschnittene Abschnitt der Endlosbahn 24 anhaftet.

Beim Zurückfahren des Schneidmessers 14 für den nächsten Schneidzyklus wird die angetriebene Rolle 30 der Zwischenblattzuführeinrichtung 20 betätigt, woraufhin die Endlosbahn 24 soweit gefördert und von der Wickelrolle 26 abgerollt wird, daß sich deren freies Ende 22 in der in der Figur dargestellten Position befindet. Durch die gleichzeitig zugeführte Druckluft wird wiederum ein Zustand erreicht, wie er in der Figur dargestellt ist und oben beschrieben wurde.

## Patentansprüche

1. Vorrichtung zum Aufschneiden von Lebensmittelprodukten, insbesondere Wurst, Schinken, Käse und dergleichen, mit einer Produktauflage (10), einem in einer Schneidebene (S) umlaufenden Messer (14) und einer Zwischenblattzuführeinrichtung (20), die das freie Ende (22) einer Endlosbahn (24) vor das vordere Ende der Produktauflage (10) führt, um ein Zwischenblatt zwischen aufgeschnittenen Produktscheiben bereitzustellen,
**dadurch gekennzeichnet,**
**daß** die Zwischenblattzuführeinrichtung (20) eine Drucklufteinrichtung (40) aufweist, die Druckluft in einen Bereich zwischen Endlosbahn (22, 24) und Schneidebene (S) einbringt und zwischen der Endlosbahn (22, 24) und der in der Schneidebene (S) befindlichen Produktfläche einen Unterdruck (P2) erzeugt.

2. Vorrichtung nach Anspruch 1,
**dadurch gekennzeichnet,**
**daß** die Zwischenblattzuführeinrichtung (20) zumindest einen Luftaustritt (43) aufweist, der etwa rechtwinklig zur Schneidebene (S) orientiert ist.

3. Vorrichtung nach einem der vorhergehenden Ansprüche,
**dadurch gekennzeichnet,**
**daß** die Zwischenblattzuführennrichtung (20) zumindest einen Luftaustritt (43) aufweist, der sich - in der Schneidebene (S) gesehen - etwa über den gesamten Bereich der Produktauflage (10) erstreckt.

4. Vorrichtung nach einem der vorhergehenden Ansprüche,
**dadurch gekennzeichnet,**
**daß** die Zwischenblattzuführeinrichtung (20) einen im wesentlichen horizontalen Austritt (36) für die Endlosbahn (24) aufweist, der vorzugsweise im Bereich der Schneidebene (S) angeordnet ist.

5. Vorrichtung nach einem der vorhergehenden Ansprüche,
**dadurch gekennzeichnet**,
ein Austritt (36) der Endlosbahn (24) und ein Luftaustritt (43) der Zwischenblattzuführeinrichtung (20) unter einem Winkel von etwa 30° bis 40°, vorzugsweise etwa 35°, zueinander orientiert sind.

6. Vorrichtung nach einem der vorhergehenden Ansprüche,
**dadurch gekennzeichnet,**
**daß** die Zwischenblattzuführeinrichtung (20) einen Austritt (36) für die Endlosbahn aufweist, der gleichzeitig als Gegenschneide (38) für die Endlosbahn dient.

7. Vorrichtung nach einem der vorhergehenden Ansprüche,
**dadurch gekennzeichnet,**
**daß** die Zwischenblattzuführeinrichtung (20) eine Antriebsrolle oder -walze (30) aufweist, die den Vorschub der Endlosbahn (24) bewirkt.

8. Vorrichtung nach einem der vorhergehenden Ansprüche,
**dadurch gekennzeichnet,**
**daß** die Zwischenblattzuführeinrichtung (20) oberhalb der Produktauflage (10) angeordnet ist.

## Claims

1. An apparatus for the slicing of food products, in particular sausage, ham, cheese and the like, comprising a product support (10), a knife (14) rotating in a cutting plane (S) and an intercalated sheet feeding device (20) which guides the free end (22) of a continuous strip (24) in front of the front end of the product support (10) to make available an intercalated sheet between cut product slices, **characterized in that** the intercalated sheet feeding device (20) comprises a compressed air device (40), which introduces compressed air into a region between the continuous strip (22, 24) and the cutting plane (S), and produces a partial vacuum (P2) between the continuous strip (22, 24) and the product surface located in the cutting plane (S).

2. An apparatus in accordance with claim 1, **characterized in that** the intercalated sheet feeding device (20) has at least one air outlet (43) which is orientated approximately at a right angle to the cutting plane (S).

3. An apparatus in accordance with any one of the preceding claims, **characterized in that** the intercalated sheet feeding device (20) has at least one air outlet (43) which - considered in the cutting plane (S) - extends approximately over the whole region of the product support (10).

4. An apparatus in accordance with any one of the preceding claims, **characterized in that** the intercalated sheet feeding device (20) has a substantially horizontal outlet (36) for the continuous strip (24) which is preferably arranged in the region of the cutting plane (S).

5. An apparatus in accordance with any one of the preceding claims, **characterized in that** an outlet (36) of the continuous strip (24) and an air outlet (43) of the intercalated sheet feeding device (20) are mutually orientated at an angle of around 30° to 40°, preferably around 35°.

6. An apparatus in accordance with any one of the preceding claims, **characterized in that** the intercalated sheet feeding device (20) has an outlet (36) for the continuous strip which simultaneously serves as a counter blade (38) for the continuous strip.

7. An apparatus in accordance with any one of the preceding claims, **characterized in that** the intercalated sheet feeding device (20) has a drive roll or roller (30) which effects the feed of the continuous strip (24).

8. An apparatus in accordance with any one of the preceding claims, **characterized in that** the intercalated sheet feeding device (20) is arranged above the product support (10).

## Revendications

1. Dispositif pour découper des produits alimentaires, notamment du saucisson, du jambon, du fromage et analogues, comprenant un support de produit (10), un couteau (14) rotatif dans un plan de coupe (S) et un dispositif d'alimentation en feuilles intercalaires (20), qui conduit l'extrémité libre (22) d'une bande sans fin (24) devant l'extrémité avant du support de produit (10) pour fournir une feuille intercalaire entre des tranches de produit découpées, **caractérisé en ce que** le dispositif d'alimentation en feuilles intercalaires (20) présente un ensemble d'air comprimé (40), qui introduit l'air comprimé dans une zone située entre la bande sans fin (22, 24) et le plan de coupe (S), et qui génère une dépression (P2) entre la bande sans fin (22, 24) et la surface de produit située dans le plan de coupe (S).

2. Dispositif selon la revendication 1, **caractérisé en ce que** le dispositif d'alimentation en feuilles intercalaires (20) présente au moins une sortie d'air (43) orientée sensiblement à angle droit par rapport au plan de coupe (S).

3. Dispositif selon l'une quelconque des revendications précédentes, **caractérisé en ce que** le dispositif d'alimentation en feuilles intercalaires (20) présente au moins une sortie d'air (43) s'étendant sensiblement sur toute la zone du support de produit (10) - vu dans le plan de coupe (S).

4. Dispositif selon l'une quelconque des revendications précédentes, **caractérisé en ce que** le dispositif d'alimentation en feuilles intercalaires (20) présente une sortie (36) pour l'essentiel horizontale pour la bande sans fin (24), qui est de préférence disposée dans la zone du plan de coupe (S).

5. Dispositif selon l'une quelconque des revendications précédentes, **caractérisé en ce qu'**une sortie (36) de la bande sans fin (24) et une sortie d'air (43) du dispositif d'alimentation en feuilles intercalaires (20) sont orientées l'une par rapport à l'autre sous un angle compris entre 30° et 40° environ, de préférence de 35° environ.

6. Dispositif selon l'une quelconque des revendications précédentes, **caractérisé en ce que** le dispositif d'alimentation en feuilles intercalaires (20) présente une sortie (36) pour la bande sans fin qui sert en même temps de contre-lame (38) pour la bande sans fin.

7. Dispositif selon l'une quelconque des revendications précédentes, **caractérisé en ce que** le dispositif d'alimentation en feuilles intercalaires (20) présente un galet ou un rouleau d'entraînement (30) provoquant l'avancement de la bande sans fin (24).

8. Dispositif selon l'une quelconque des revendications précédentes, **caractérisé en ce que** le dispositif d'alimentation en feuilles intercalaires (20) est disposé au-dessus du support de produit (10).
